# EUROPÄISCHE PATENTSCHRIFT

(11) **EP 4 237 513 B1**
(45) Veröffentlichungstag und Bekanntmachung des Hinweises auf die Patenterteilung: **03.12.2025**
(21) Anmeldenummer: 21798959.9
(22) Anmeldetag: 14.10.2021
(51) Int. Cl.: C10G 2/00, C10K 3/02, C10G 45/58, C10G 47/00, C10G 65/12

(54) **VERFAHREN UND ANLAGE ZUR PRODUKTAUFBEREITUNG FISCHER-TROPSCH BASIERTER ROHPRODUKTE ZUR PRODUKTION VON VORFORMULIERTEN ODER NORMGERECHTEN KRAFTSTOFFEN**
METHOD AND SYSTEM FOR PREPARATION OF FISCHER-TROPSCH BASED RAW PRODUCTS FOR THE PRODUCTION OF PREFORMULATED OR STANDARD FUELS
PROCÉDÉ ET INSTALLATION DE TRAITEMENT DES PRODUITS DE PRODUITS CRUS À BASE DE FISCHER-TROPSCH DESTINÉS À LA FABRICATION DE COMBUSTIBLES PRÉFORMULÉS OU RÉPONDANT AUX NORMES

(30) Priorität: 30.10.2020 EP 20204893
(43) Veröffentlichungstag der Anmeldung: 06.09.2023
(73) Patentinhaber: Ineratec GmbH, 76187 Karlsruhe (DE)
(72) Erfinder: BAUDNER, Julian, 76137 Karlsruhe (DE); SELINSEK, Manuel, 76137 Karlsruhe (DE)
(74) Vertreter: Meissner Bolte Düsseldorf Patentanwälte Rechtsanwälte Partnerschaft mbB
(86) Internationale Anmeldenummer: PCT/EP2021/078508
(87) Internationale Veröffentlichungsnummer: WO 2022/089955

(56) Entgegenhaltungen:
- DE-A1- 102019 200 245
- US-A1- 2013 149 767

## Beschreibung

Die vorliegende Erfindung betrifft Verfahren und Anlagen zur Herstellung normgerechter Kraftstoffe, wie beispielsweise Diesel oder Kerosin, durch eine integrierte Aufbereitung der Fischer-Tropsch Rohprodukte (insbesondere Öl und Wachs) durch verschiedene Verfahrensschritte und entsprechende Anlagen.

### Stand der Technik:

Das zur Herstellung von Kohlenwasserstoffen verwendete Verfahren der Fischer-Tropsch-Synthese (FTS) ist seit vielen Jahrzehnten bekannt. Bei diesem Verfahren wird ein Synthesegas, das überwiegend aus Kohlenmonoxid (CO) und Wasserstoff (H₂) besteht, durch heterogene Katalyse in einem Synthesereaktor zu Kohlenwasserstoffen umgesetzt. Im Auslassstrom von Fischer-Tropsch-Syntheseeinheiten, in denen nach dem Fischer-Tropsch-Verfahren Synthesegas zu Kohlenwasserstoffen synthetisiert wird, lassen sich meist vier Fraktionen unterscheiden:
Eine Gasphase, bestehend aus nicht umgesetztem Synthesegas (hauptsächlich CO, H₂), kurzkettigen Kohlenwasserstoffen und flüchtigen Komponenten der Nebenprodukte sowie CO₂.
Eine bei Umgebungstemperatur und Umgebungsdruck feste, wachsartige Phase langkettiger Kohlenwasserstoffe (Wachsphase).
Eine bei Umgebungstemperatur und Umgebungsdruck flüssige, hydrophobe Phase kürzerkettiger Kohlenwasserstoffe (Ölphase).
Eine wässrige Phase aus sich bildendem Reaktionswasser und darin gelösten organischen Verbindungen.
Es sind Verfahren bekannt, die denen die durch die Fischer-Tropsch-Synthese produzierten Wachs- und Ölphasen durch Wasserstoffbehandlung mittels sogenanntem Hydrotreatment in Raffinerien zu normgerechten Kraftstoffprodukten wie Benzin, Diesel oder Kerosin aufbereitet werden.

WO 2007/031668 A1 beschreibt eine Rückführung von Gasen aus der Upgrading-Einheit in den Fischer-Tropsch-Reaktor, die rezyklierten Gase werden direkt in die Fischer-Tropsch-Stufe gefahren. US 6,306,917 B1 beschreibt die Rückführung der Hydrotreatment-Gase in die Synthesegas-Herstellung, wobei eine Aufreinigung der Gase vorgesehen ist. US 8,106,102 B2 beschreibt die Rückführung des Wasserstoffs aus dem Hydrotreatment in die Fischer-Tropsch-Stufe. WO 2004/096952 A1 beschreibt die Rezyklierung der Gase aus der Aufbereitung, unter Einsatz von Abtrennungs-Stufen. DE 10 2019 200245 A1 offenbart die Auftrennung von Fischer-Tropsch-Produkten und die Rückführung der gasförmigen Anteile in einen Reformer.

Ein Problem des bisherigen Standes der Technik ist, dass dezentrale, klimaneutrale Energieerzeugungskonzepte häufig auf der direkten Vor-Ort-Umwandlung zu flüssigen und/oder festen Energieträgern hoher Energiedichten zum verlustmindernden Transport oder Zwischenspeicherung dieser erneuerbaren Energien basieren. Eine kraftstofforientierte Nutzung dieser klimaneutralen Energieträger erfordert im Anschluss eine Aufbereitung hin zu normgerechten Kraftstoffen, die zumeist in Raffinerien erfolgt. Eine konventionelle Aufbereitung in Raffinerien basiert jedoch auf sehr hohen Durchsätzen, wodurch lediglich ein so genanntes Co-Processing der im Durchsatz limitierten dezentral erzeugten Fischer-Tropsch-Produkte möglich ist. Dies führt lediglich zur Möglichkeit einer klimaneutralen Beimischungsquote des Raffinerieproduktes. Zur Produktion eines vollständig klimaneutralen Kraftstoffes gemäß bisherigem Stand der Technik ist somit entweder die Errichtung einer der Produktionsleistung der Fischer-Tropsch-Synthese angepassten Raffinerie notwendig oder eine direkte, dezentrale Aufbereitung der Fischer-Tropsch-Rohprodukte zu normgerechten Kraftstoffen.

Weiterhin ist gemäß bisherigem Stand der Technik problematisch, dass konventionelle und bereits detailliert erforschte Aufbereitungsverfahren wie Hydrocracking, Hydrierung und Isomerisierung einen sehr hohen Einsatz von Wasserstoff erfordern, wodurch diese Verfahren aus wirtschaftlichen Gründen in konventionellen Erdöl-Raffinerien häufig mit Prozessen gekoppelt werden, in denen Wasserstoff produziert wird. Die Errichtung einer eigenständigen Aufbereitungsanlage für Fischer-Tropsch-Produkte zu normgerechten Kraftstoffen würde durch den hohen Wasserstoffbedarf einen wirtschaftlichen Betrieb zunehmend erschweren.

Insofern existieren ausgehend von dem bisherigen Stand der Technik noch erhebliche Verbesserungspotentiale.

### Aufgabe:

Aufgabe der vorliegenden Erfindung war es demgemäß, Verfahren und Vorrichtungen zur Verfügung zu stellen, welche die Probleme des Standes der Technik nicht mehr oder zumindest nur noch in stark vermindertem Maße aufweisen bzw. neue vorteilhafte Effekte aufweisen.

Weitere Aufgabenstellungen ergeben sich aus der nachfolgenden Beschreibung.

### Lösung:

Gelöst werden diese und andere Aufgaben im Rahmen der vorliegenden Erfindung durch die Gegenstände der unabhängigen Ansprüche.

Bevorzugte Ausgestaltungen ergeben sich aus den abhängigen Ansprüchen sowie der nachfolgenden Beschreibung.

### Begriffsdefinitionen:

Im Rahmen der vorliegenden Erfindung sind alle Mengenangaben, sofern nicht anders angegeben, als Gewichtsangaben zu verstehen.

Im Rahmen der vorliegenden Erfindung bedeutet der Begriff "Umgebungstemperatur" eine Temperatur von 20°C. Temperaturangaben sind, soweit nicht anders angegeben, in Grad Celsius (°C).

Sofern nichts anderes angegeben wird, werden die angeführten Reaktionen bzw. Verfahrensschritte bei Umgebungsdruck (=Normaldruck/Atmosphärendruck), d.h. bei 1013 mbarₐ, durchgeführt.

Im Rahmen der vorliegenden Erfindung werden unter dem Begriff "langkettige Kohlenwasserstoffe" Kohlenwasserstoffe mit mindestens 25 Kohlenstoffatomen (C₂₅) verstanden. Die langkettigen Kohlenwasserstoffe mit mindestens 25 Kohlenstoffatomen können dabei linear oder verzweigt sein. Üblicherweise erreichen die langkettigen Kohlenwasserstoffe Ketten mit etwa 100 Kohlenstoffatomen. Bei besonderen Reaktionsbedingungen können noch längere Ketten gebildeten werden.

Im Rahmen der vorliegenden Erfindung werden unter dem Begriff "kürzerkettige Kohlenwasserstoffe" Kohlenwasserstoffe mit 5 bis 24 Kohlenstoffatomen (C₅-C₂₄) verstanden. Die kürzerkettigen Kohlenwasserstoffe mit 5 bis 24 Kohlenstoffatomen können dabei linear oder verzweigt sein.

Im Rahmen der vorliegenden Erfindung werden unter dem Begriff "kurzkettige Kohlenwasserstoffe" Kohlenwasserstoffe mit 1 bis 4 Kohlenstoffatomen (C₁-C₄) verstanden. Die kurzkettigen Kohlenwasserstoffe mit 4 Kohlenstoffatomen können dabei linear oder verzweigt sein.

Im Rahmen der vorliegenden Erfindung wird unter dem Begriff "Wachsphase" diejenige Produktphase der Fischer-Tropsch-Synthese verstanden, die durch langkettige Kohlenwasserstoffe gekennzeichnet ist. Es können in einzelnen Fällen untergeordnete Mengen anderer Verbindungen in weniger als 10 Gew.-%, insbesondere weniger als 5 Gew.-% enthalten sein. Dies ist dem Fachmann bekannt und bedarf keiner weiteren Erläuterung.

Im Rahmen der vorliegenden Erfindung wird unter dem Begriff "Ölphase" diejenige Produktphase der Fischer-Tropsch-Synthese verstanden, die durch kürzerkettige Kohlenwasserstoffe gekennzeichnet ist. Es können in einzelnen Fällen untergeordnete Mengen anderer Verbindungen in weniger als 10 Gew.-%, insbesondere weniger als 5 Gew.-% enthalten sein. Dies ist dem Fachmann bekannt und bedarf keiner weiteren Erläuterung.

Im Rahmen der vorliegenden Erfindung werden unter normgerechten Kraftstoffen solche Kraftstoffe verstanden, die unter Einhaltung der jeweiligen gesetzlichen Normen eingesetzt werden können, d.h. die Parameter der jeweiligen Normen erfüllen. Abhängig von den aktuell geltenden gesetzlichen Bestimmungen kann sich dies verschieben. Insbesondere sind solche Normen für Benzin die EN 228, für Diesel die EN 590 oder die EN 15940 und für Kerosin die ASTM D7566 oder die ASTM D1566.

Im Rahmen der vorliegenden Erfindung wird "Fischer-Tropsch" der Einfachheit halber gelegentlich mit "FT" abgekürzt.

Im Rahmen der vorliegenden Erfindung wird "ReverseWasserGasShift-Reaktion" der Einfachheit halber gelegentlich mit "RWGS" abgekürzt, entsprechend wird auch die Vorrichtung/Einheit, in der die RWGS abläuft gelegentlich der Einfachheit halber mit "RWGS" bezeichnet.

Im Rahmen der vorliegenden Erfindung wird "Hydrotreatmenteinheit" der Einfachheit halber gelegentlich mit "HTE" abgekürzt.

Im Rahmen der vorliegenden Erfindung werden die Begriffe "Anlage" und "Vorrichtung" gelegentlich synonym benutzt.

Im Rahmen der vorliegenden Erfindung wird unter einer Power-to-Liquid- (PtL-)Anlage bzw. einem Power-to-Liquid-Verfahren im engeren Sinne, eine Anlage bzw. ein Verfahren verstanden, worin CO₂ zusammen mit Wasserstoff, insbesondere elektrolytisch gewonnenem Wasserstoff, in die Zielprodukte Ölphase und Wachsphase umgewandelt wird, wobei zusätzlich zu den Zielprodukten noch eine Gasfraktion mit leichten, kurzkettigen Kohlenwasserstoffen (C₁-C₄) und Restgasen (CO, CO₂, H₂) sowie eine wässrige Phase mit gelösten sauerstoffhaltigen Kohlenwasserstoffen (Nebenprodukte unter anderem Alkohole, org. Säuren) entstehen können.

Im weiteren Sinne wird noch die anschließende Aufarbeitung beziehungsweise Aufarbeitungseinheit der Wachs- und/oder Ölphase zu normgerechten Kraftstoffen darunter verstanden.

Im Rahmen der vorliegenden Erfindung ist der Begriff "bestehend aus" derart auszulegen, dass er sich auf wesentliche Teile einer Vorrichtung oder wesentliche Schritte eines Verfahrens bezieht. Es versteht sich dabei von selbst, dass übliche Teile wie Schrauben, Rohrverbinder, Muffen und so weiter zugegen sein können (oder müssen), selbst wenn sie nicht explizit angeführt werden.

### Detaillierte Beschreibung:

Die vorliegende Erfindung betrifft Verfahren und Vorrichtungen zur Herstellung normgerechter Kraftstoffe, bevorzugt Benzin (gemäß EN 228), Diesel (gemäß EN 590 oder EN 15940) und Kerosin (gemäß ASTM D7566 oder ASTM D1566), besonders bevorzugt Diesel oder Kerosin, durch eine integrierte Aufbereitung der Fischer-Tropsch Rohprodukte (Öl und Wachs) über verschiedene Verfahrensschritte.

Das Synthesegas als Ausgangspunkt der Fischer-Tropsch-Synthese stammt in einigen Varianten der vorliegenden Erfindung aus Vergasung von Biomasse, aus Synthesegaserzeugung aus fossilen Edukten (Erdgas, Erdöl, Kohle) oder aus strombasierten Verfahren (Umwandlung von elektrolytisch erzeugtem H₂ sowie CO₂ in speicherbare Produkte).

Die in der vorliegenden Erfindung einzusetzende FT-Syntheseeinheit beruht in der Regel auf zwei nacheinander angeordneten Stufen: in der ersten Stufe erfolgt eine RWGS (Reverse-WasserGas-Shift-Reaktion) und in der zweiten die eigentliche FT-Umsetzung.

Bei der RWGS wird Kohlendioxid (CO₂) mit Wasserstoff (H₂) zu Kohlenmonoxid (CO) und Wasser (H₂O) umgesetzt. Dabei wird in bevorzugten Ausführungsformen der vorliegenden Erfindung der enthaltene Wasserstoff nicht vollständig umgesetzt, um ihn als Reaktant in der nachfolgenden FT-Einheit einsetzen zu können. Daher wird bevorzugt H₂ im Überschuss in die RWGS geführt.

Das in der RWGS erhaltene Synthesegas kann im Rahmen der vorliegenden Erfindung neben CO und H₂ beziehungsweise CO, H₂O und H₂ noch CO₂ und CH₄, sowie unter Umständen weitere Verunreinigungen, umfassen. Insbesondere dann, wenn das aus der Aufarbeitung rückgeführte Gas neben Wasserstoff noch C₁- bis C₄-Kohlenwasserstoffe enthält.

Das bei der RWGS entstehende Gemisch umfassend CO und H₂ bzw. CO, H₂O und H₂ wird dann als Eduktstrom in die FT-Einheit geführt.

Durch eine Erweiterung der Fischer-Tropsch-Syntheseeinheit mit einer zusätzlichen, eigenständigen Aufbereitungsstufe, die in einigen Ausführungsformen der vorliegenden Erfindung konventionelle Aufbereitungsschritte wie Hydrocracking, Hydrierung, Isomerisierung und Fraktionierung beinhaltet, kann direkt am Standort der FT-Syntheseeinheit das FT-Produkt direkt zu normgerechten Kraftstoffen verarbeitet und so eine direkte Nutzung realisiert werden.

Um den hohen Wasserstoffbedarf in der Aufbereitungsstufe zu minimieren, wird diese Einheit im Rahmen der vorliegenden Erfindung verfahrenstechnisch mit der Fischer-Tropsch-Syntheseeinheit gekoppelt und eine stoffliche Nutzung des Aufbereitungsabgases in der RWGS der Fischer-Tropsch-Syntheseeinheit realisiert. Durch diese Verfahrensführung kann der Wasserstofffeed der Fischer-Tropsch-Einheit gesenkt werden, da nicht umgesetzter Wasserstoff der Aufbereitungsanlage über einen Recycle via RWGS zum Einlass der FT-Einheit gelangt. Somit lässt sich problemlos der für die Aufbereitungsreaktionen notwendige Wasserstoffüberschuss realisieren. Es findet somit teilweise eine Feedgasdosierung der FT-Einheit über die gekoppelte Aufbereitungseinheit statt.

In der vorliegenden Erfindung werden also bei dieser Verschaltung die Abgase der Aufbereitungseinheit in den Synthesegasherstellungsprozess gegeben. Dies begegnet dem Problem, dass auch hierbei ein hoher H₂-Anteil vonnöten ist, um aus dem zugeführten CO₂ Kohlenmonoxid zu machen.

In vorliegenden Erfindung wird diese Synthesegasherstellung durch eine Reverse-WasserGas-Shift-Reaktion (RWGS) bewirkt.

Im Unterschied zum Stand der Technik werden im Rahmen der vorliegenden Erfindung die Wasserstoff enthaltenden Abgase aus der HT-Einheit verwendet, um in einer RWGS Synthesegas herzustellen.

Im Rahmen der vorliegenden Erfindung werden demgemäß rezyklierte Gase in die Synthesegasherstellung gegeben.

Im Rahmen der vorliegenden Erfindung ist eine Aufreinigung bei der Rückführung der Hydrotreatment-Abgase in die Synthesegas-Herstellung nicht notwendig, insbesondere sind keine Abtrennungsstufen notwendig.

Besonderes Merkmal der vorliegenden Erfindung ist das direkte Einführen de Wasserstoff enthaltenden Abgase aus dem Hydrotreatment in die RWGS.

Durch das direkte Einleiten der Abgase können im Rahmen der vorliegenden Erfindung verschiedene Gasseparations-Apparate vermieden werden. Gleichzeitig kann der Einsatz an (frischem) Wasserstoff in der RWGS wesentlich reduziert werden, da die Konzentration von Wasserstoff in der Hydrotreatment-Einheit sehr hoch und der Umsatz verhältnismäßig gering ist.

Es konnte im Rahmen der vorliegenden Erfindung gezeigt werden, dass die erfindungsgemäße Verschaltung und das erfindungsgemäße Verfahren besonders vorteilhafte Ergebnisse hervorrufen.

Im Rahmen der vorliegenden Erfindung umfasst die Hydrotreatmenteinheit als verschiedene Aufbereitungsschritte in einigen Ausführungsformen zumindest Hydrocracking, Hydrierung und Isomerisierung. Dadurch wird die Produktion normgerechter Kraftstoffe wie Diesel oder Kerosin aus den aus einer Fischer-Tropsch-Anlage ausgeschleusten Produkte ermöglicht.

Eine bevorzugte Ausführungsform der vorliegenden Erfindung lässt sich wie folgt beschreiben: Die aus der FT-Synthese ausgeschleuste Wachsphase wird in einen Vorlagetank der Hydrotreatment-Einheit (HTE) gefördert und von dort gemeinsam mit zudosiertem Wasserstoff in einem Hydrocracking-Reaktor zu kürzerkettigen Kohlenwasserstoffen umgesetzt. In einer Abscheideranordnung, die in bevorzugten Varianten mehrstufig sein kann, wird in einem ersten Heißabscheider nicht umgesetztes Wachs abgeschieden. Dies kann in bevorzugten Varianten in Form eines Wachsrecycles in den Vorlagetank zurückgeführt werden, wodurch eine vollständige Eliminierung der Wachsfraktion erfolgen kann. In einem Kaltabscheider werden die produzierten kürzerkettigen Kohlenwasserstoffe aus dem restlichen Gasstrom abgeschieden und in einen Öl-Vorlagetank der HTE gefördert. Der verbleibende Gasstrom, umfassend nicht umgesetzten Wasserstoff und Nebenprodukte der Crackreaktion, hauptsächlich kurzkettige Kohlenwasserstoffe wie Methan und Ethan, wird dem Abgas der HTE zugeführt.

Die aus der FT-Syntheseeinheit ausgeschleuste Ölphase wird ebenfalls in einen Öl-Vorlagetank der HTE gefördert und dort mit den kürzerkettigen Produkten der Hydrocracking-Reaktion gemischt. Die gemischte Ölphase wird anschließend in einer Separationseinheit in die gewünschten Fraktionen aufgetrennt. In einer Variante der vorliegenden Erfindung erfolgt diese Auftrennung per Destillation. Durch eine interne Rückführung zum Wachsvorlagetank der HTE kann der durch das obere Siedeende der Produktfraktionen resultierende langkettige Anteil der Ölphase dem Hydrocracker zugeführt und dadurch ebenfalls eliminiert werden.

Die aus der Separationseinheit resultierende Leichtölfraktion, die bevorzugt aus C₅-bis C₁₀-Kohlenwasserstoffen zusammengesetzt ist, kann als Rohbenzin, sogenanntes Naphtha, der HTE entnommen werden oder innerhalb der HTE, bevorzugt durch zusätzliche Aufbereitungsschritte, wie beispielsweise und daher bevorzugt Isomerisierung, zu höheroktanigem Naphtha aufbereitet werden. Eine durch die Separationseinheit aufgetrennte Zielfraktion kann ebenfalls in einer Isomerisierungs- und Hydriereinheit zu normgerechtem Kraftstoff aufbereitet werden. Für diesen Zweck ist reaktionsbedingt ein hoher Einsatz an Wasserstoff notwendig.

In Varianten kann in mindestens einem nachgeschalteten Abscheider der Kraftstoff aus der Gasphase separiert werden und der verbleibende Gasstrom, umfassend nicht umgesetzten Wasserstoff und Nebenprodukte der Isomerisierungs- und Hydriereinheit, dem Abgas der HTE zugeführt werden.

Das Abgas der gesamten HTE, umfassend nicht umgesetzten Wasserstoff aus der Hydrocracking-Einheit und der Isomerisierungs- und Hydrierungseinheit und kurzkettige Kohlenwasserstoffe aus Nebenreaktionen der genannten Aufbereitungseinheiten, wird im Rahmen der vorliegenden Erfindung in Form einer Gasrückführung der RWGS der Synthesegasproduktion zugegeben.

In bevorzugten Ausgestaltungen der vorliegenden Erfindung umfassen die Prozesse innerhalb der HTE Temperaturen zwischen 50 und 350°C, bevorzugt zwischen 100 und 300°C, Drücke bis 70 bar, insbesondere bis 50 bar und werden mit Edelmetall, insbesondere Platin und/oder Palladium geträgert auf Aluminiumoxid, oder Zeolithen durchgeführt. Dem Fachmann ist dabei bekannt, dass in den Prozessen selbst eine breite Bandbreite an Temperaturen und Drücken möglich ist, die sich an den gewünschten Produkten orientieren.

In bevorzugten Ausgestaltungen sind die Prozessbedingungen für eine Isomerisierung: Katalysator = Pt/gamma-Al₂O₃, Verhältnis H₂/CH₂ = 2, Isomerisierungstemperatur 240°C, Druck = 20 bar.

Gegenstand der vorliegenden Erfindung ist insbesondere eine Vorrichtung zur Herstellung normgerechter Kraftstoffe umfassend
A) eine optionale Einheit zur Bereitstellung eines CO₂/H₂-Gemisches
B) eine Fischer-Tropsch-Syntheseeinheit umfassend oder bestehend aus:
   - mindestens einer RWGS-Stufe konfiguriert zur Umsetzung von CO₂ und H₂ zu Synthesegas, wobei das Synthesegas CO und H₂ beziehungsweise CO und H₂ und H₂O, sowie gegebenenfalls CO₂ und CH₄ umfasst,
   - mindestens einer Fischer-Tropsch-Stufe konfiguriert zur Umsetzung von Synthesegas, umfassend CO und H₂, in einer Fischer-Tropsch-Synthese
   C0) optional mindestens einer Ableitungsvorrichtung für aus der Fischer-Tropsch-Synthese stammende Produktströme,
C) Aufarbeitungs-Einheit konfiguriert zur Aufnahme und Aufarbeitung aus der Syntheseeinheit ausgeleiteter Fischer-Tropsch-Produkte, insbesondere der Wachsphase und der Ölphase, umfassend oder bestehend aus
   - mindestens einer der folgenden drei Untereinheiten:
      i) Isomerisierungseinheit,
      ii) Crackingeinheit, bevorzugt Hydrocrackingeinheit,
      iii) Hydrierungseinheit,
   - optional, aber bevorzugt, mindestens eine Separationseinheit,
   - mindestens einer Zuleitung für Wasserstoff,
   - einer oder mehrerer Ableitungen, jeweils konfiguriert zur Ableitung von einer Fraktion enthaltend jeweils einen normgerechten Kraftstoff,
   - optional einer Ableitung für eine wässrige Phase, bevorzugt einer Ableitung für eine wässrige Phase, und
   - mindestens eine Ableitung für anfallende Gase, umfassend Wasserstoff und C₁-bis C₄-Kohlenwasserstoffe,
dadurch gekennzeichnet, dass die Ableitung für die anfallenden Gase, als Rückführungsleitung für die Gase in die RWGS ausgestaltet ist, und dass die Vorrichtung keine Aufreinigungsvorrichtung für die in der Aufarbeitungs-Einheit anfallenden Gase, die in die Syntheseeinheit RWGS zurückgeführt werden, aufweist.

Wesentlich für die vorliegende Erfindung ist es dabei, dass sich die Syntheseeinheit und die Aufarbeitungs-Einheit in relativer örtlicher Nähe zueinander befinden, damit die Rückführung der in der Aufarbeitungs-Einheit anfallenden Wasserstoff enthaltenden Gase in die Syntheseeinheit apparativ zu bewerkstelligen ist.

Zwar wäre im Prinzip auch eine Pipeline für diese Gasrückführung geeignet, jedoch würde dies zwar den Wasserstoffeinsparungseffekt der vorliegenden Erfindung nicht negativ beeinflussen, jedoch durch erhöhten Energieaufwand die Vorteile wieder zunichtemachen.

Insofern ist es im Rahmen der vorliegenden Erfindung bevorzugt, wenn sich Syntheseeinheit und Aufarbeitungs-Einheit auf dem gleichen Gelände befinden, bevorzugt derart, dass die Rückführungsleitung weniger als 10 m lang sein müssen. Insbesondere bevorzugt ist es, wen sich die Syntheseeinheit und die Aufarbeitungs-Einheit direkt nebeneinander mit einem Abstand von weniger als 1m, beziehungsweise sogar in einem Gehäuse befinden.

Die Ableitungsvorrichtung für aus der Fischer-Tropsch-Synthese stammende Produktströme C0) kann dabei auf verschiedene Art und Weise konfiguriert beziehungsweise ausgestaltet sein. Es ist möglich diese so zu gestalten, dass alle Produktströme abgeleitet werden können. Es ist auch möglich, dass nur einzelne Produktströme abgeleitet werden können. Und es ist ebenso möglich, dass ein Teil der jeweiligen Produktströme abgeleitet wird und der Rest in die Aufarbeitungs-Einheit weitergeleitet wird. Insofern kann die Ableitungsvorrichtung beispielsweise als Strömungsweiche oder als mehrere Strömungsweichen konfiguriert sein. Welcher Anteil von welchem FT-Produkt in die Aufarbeitungs-Einheit geleitet wird ergibt sich daraus, welcher Kraftstoff das Ziel ist. Es ist durchaus möglich, dass beispielsweise bereits die Ölphase die Erfordernisse einer Norm als Kraftstoff erfüllt.

Die genaue Konfiguration der Syntheseeinheit und der Aufarbeitungs-Einheit sind durch den Fachmann aufgrund der genau gewünschten Produkte auszuwählen. Da dem Fachmann die Einheiten bekannt sind, ist dies für den Fachmann ohne weiteres möglich. Insbesondere kann also die genaue Reihenfolge der Aufarbeitungsuntereinheiten und deren Verschaltung verschieden erfolgen. es ist lediglich erforderlich, dass sich die Syntheseeinheit und die Aufarbeitungs-Einheit sowie die Untereinheiten in entsprechenden Wirkverbindungen zueinander befinden.

In bevorzugten Ausführungen ist die Vorrichtung der vorliegenden Erfindung demgemäß auf einem Gelände angeordnet, bevorzugt in einem Apparatekomplex, insbesondere in einem Gehäuse.

In bevorzugten Ausführungsformen umfasst die Aufarbeitungs-Einheit mindestens zwei, bevorzugt mindestens drei, insbesondere alle vier der genannten Untereinheiten.

In der vorliegenden Erfindung umfasst die Vorrichtung keine Aufreinigungsvorrichtung für die in der Aufarbeitungs-Einheit anfallenden Gase, die in die RWGS der Syntheseeinheit zurückgeführt werden.

In bevorzugten Ausführungsformen der vorliegende Erfindung umfasst die Aufarbeitungs-Einheit C) für die Aufarbeitung von Wachsphase und Ölphase, die folgenden Anlagenteile, wobei die jeweiligen Anlagenteile miteinander in Wirkverbindung stehen, oder besteht aus diesen:
C-A) Zuleitungen für eine Wachsphase, eine Ölphase, Wasserstoff;
C-B) eine Hydrocracking-Reaktor-Einheit, die aus einer oder mehreren Untereinheiten bestehen kann, konfiguriert zur Umsetzung von Wachsphase mit Wasserstoff;
C-C) eine oder mehrere Abscheidereinheiten, konfiguriert zum Auftrennen aus des Produkts aus Einheit C-B) in
C-Ca) eine langkettige, wachsartige Fraktion C-3a),
C-Cc) eine kurzkettige, ölige Fraktion C-3c), und
C-Cd) Wasserstoff oder Wasserstoff enthaltende Gase C-3d);
C-D) eine Mischeinheit konfiguriert zur Mischung von Ölphase mit der kurzkettigen, öligen Fraktion C-3c),
C-E) eine oder mehrere Separationseinheiten, konfiguriert zur Auftrennung der in der Mischeinheit C-D) erhaltenen Mischung in
5a) eine langkettige, wachsartige Fraktion,
5c) eine kurzkettige, Fraktion, die als Produkt, insbesondere Naphtha, ausgeschleust werden kann,
5d) eine mittelkettige Fraktion,
   umfassend
Ea) eine Rückleitung für die Fraktion C-5a) in die Wachsphase,
Ec) eine Ableitung für C-5c)
Ed) eine Ableitung für die Fraktion C-5d);
C-F) eine Isomerisierungs- und Hydriereinheit konfiguriert zur Umsetzung von Fraktion C-5d) unter Zugabe von Wasserstoff,
C-G) ein oder mehrere Abscheidereinheiten konfiguriert zur Auftrennung der in Einheit C-F) erhaltenen Mischung in
C-Ga) Kraftstoff und
C-Gb) Wasserstoff oder Wasserstoff enthaltende Gase,
wobei die Anlage konfiguriert ist, die in C-C) und C-G) anfallenden Wasserstoff enthaltenden Gase in die Fischer-Tropsch-Syntheseeinheit B) zurückzuführen.

Zu berücksichtigen ist, dass die in dieser Variante der vorliegenden Erfindung angegebenen relativen Bezeichnungen wie kürzerkettig etc. innerhalb dieser Ausführungsform zueinander in Relation stehen. Dies bedeutet, dass deren Relation zu anderen Ausführungsformen nicht zwangsläufig die Gleiche ist; beispielsweise könnte eine kürzerkettige Fraktion dieser Ausführungsform in Relation zu einer anderen Ausführungsform kurzkettig oder auch langkettig sein.

Gegenstand der vorliegenden Erfindung ist weiterhin ein Verfahren zur Herstellung normgerechter Kraftstoffe, umfassend
A) Bereitstellung eines CO₂/H₂-Gemisches
B) Einleiten des CO₂/H₂-Gemisches in eine Fischer-Tropsch-Syntheseeinheit,
   - Umsetzung von CO₂ und H₂ zu CO und H₂ in einer RWGS-Reaktion, wobei H₂O und CO₂ als Nebenprodukte vorliegen können.
   - Umsetzung von CO und H₂ in einer Fischer-Tropsch-Synthese,
   C0) optional Ableiten eines oder mehrere Produktströme aus der Fischer-Tropsch-Synthese, und
C) Aufnahme und Aufarbeitung aus der Fischer-Tropsch-Synthese ausgeleiteter Fischer-Tropsch-Produkte, die nicht in C0) abgeleitet wurden, insbesondere der Wachsphase und der Ölphase,
   - unter Zuleitung von Wasserstoff
      durch
   - mindestens eine der folgenden drei Umsetzungen:
      i)- Isomerisierung,
      ii) Cracking, bevorzugt Hydrocracking,
      iii) Hydrierung,
         - optional, aber bevorzugt, Separation,
         - Ableitung von mindestens einer Fraktion enthaltend einen normgerechten Kraftstoff,
         - optional Ableitung von wässriger Phase, bevorzugt Ableitung von wässriger Phase, und
         - Ableitung von in der Aufarbeitung anfallenden Gasen, umfassend Wasserstoff und C₁-bis C₄-Kohlenwasserstoffe,

dadurch gekennzeichnet, dass die Ableitung der anfallenden Gase als Rückführung in die RWGS ausgeführt wird, und
dass die in der Aufarbeitungs-Einheit anfallenden Gase ohne Aufreinigung in die Syntheseeinheit zurückgeführt werden.

In bevorzugten Ausführungsformen umfasst die Aufarbeitung der aus der Fischer-Tropsch-Synthese als Fischer-Tropsch-Produkte ausgeleiteter Wachs- und Ölphase in Schritt C) die folgenden Schritte oder besteht aus diesen:
Ia) Bereitstellen der Wachsphase, optional in einem Vorlagegefäß,
II) Einleiten der Wachsphase zusammen mit Wasserstoff in einen Hydrocracking-Reaktor und umsetzen zu kürzerkettigen Kohlenwasserstoffen
III) Auftrennung des in Schritt II) erhaltenen Produktes in
3a) langkettige, wachsartige Fraktion, die in Ia) zurückgeleitet wird,
3c) kurzkettige, ölige Fraktion,
3d) Wasserstoff oder Wasserstoff enthaltende Gase,
IV) Bereitstellen einer Ölphase, optional in einem Vorlagegefäß, und Vermischen der Ölphase mit der kurzkettigen, öligen Fraktion aus 3c), gegebenenfalls unter simultaner, zumindest teilweiser, Entgasung,
V) Auftrennung des Gemisches aus IV) in
5a) langkettige, wachsartige Fraktion, die in Ia) zurückgeleitet wird,
5c) kurzkettige, Fraktion, die als Produkt, insbesondere Naphtha, ausgeschleust werden kann,
5d) mittelkettige Fraktion,
VI) Umsetzung der Fraktion 5d) unter Zugabe von Wasserstoff in einer Isomerisierungs- und Hydriereinheit,
VII) Auftrennung des Produktes aus VI) in
7a) Kraftstoff, insbesondere Kerosin,
7b) Wasserstoff oder Wasserstoff enthaltende Gase,
wobei die in den Schritten III) und VII) anfallenden Wasserstoff enthaltenden Gase zurückgeführt wird.

Zu berücksichtigen ist, dass die in dieser Variante der vorliegenden Erfindung angegebenen relativen Bezeichnungen wie kürzerkettig etc. innerhalb dieser Ausführungsform zueinander in Relation stehen. Dies bedeutet, dass deren Relation zu anderen Ausführungsformen nicht zwangsläufig die Gleiche ist; beispielsweise könnte eine kürzerkettige Fraktion dieser Ausführungsform in Relation zu einer anderen Ausführungsform kurzkettig oder auch langkettig sein.

In einer Variante betrifft die vorliegende Erfindung ein Verfahren zur Herstellung normgerechter Kraftstoffe aus einer Wachsphase, einer Ölphase, welche in dieser Ausführungsform zwar bevorzugt FT-Produkte sind aber auch aus anderen Quellen stammen können, und Wasserstoff, umfassend die folgenden Schritte oder bestehend aus diesen:
Ia) Bereitstellen einer Wachsphase, optional in einem Vorlagegefäß, wobei dies einer direkten Umsetzung aus dem Produktstrom einer PtL oder Einleiten in einen Vorlagetank entspricht,
II) Einleiten der Wachsphase zusammen mit Wasserstoff in einen Hydrocracking-Reaktor und umsetzen zu kürzerkettigen Kohlenwasserstoffen
III) Auftrennung des in Schritt II) erhaltenen Produktes in
   3a) langkettige, wachsartige Fraktion, die in Ia) zurückgeleitet wird,
   3c) kurzkettige, ölige Fraktion,
   3d) Wasserstoff oder Wasserstoff enthaltende Gase,
IV) Bereitstellen einer Ölphase, optional in einem Vorlagegefäß, wobei dies einer direkten Umsetzung aus dem Produktstrom einer PtL oder Einleiten in einen Öl-Vorlagetank entspricht und Vermischen der Ölphase mit der kurzkettigen, öligen Fraktion aus 3c), gegebenenfalls unter simultaner, zumindest teilweiser, Entgasung,
V) Auftrennung des Gemisches aus IV) in
   5a) langkettige, wachsartige Fraktion, die in Ia) zurückgeleitet wird,
   5c) kurzkettige, Fraktion, die als Produkt, insbesondere Naphtha, ausgeschleust werden kann,
   5d) mittelkettige Fraktion,
VI) Umsetzung der Fraktion 5d) unter Zugabe von Wasserstoff in einer Isomerisierungs- und Hydriereinheit,
VII) Auftrennung des Produktes aus VI) in
7a) Kraftstoff, insbesondere Kerosin,
7b) Wasserstoff oder Wasserstoff enthaltende Gase,
wobei die in den Schritten III) und VII) anfallenden Wasserstoff enthaltenden Gase zurückgeführt und dem Eduktwasserstoffstrom beigemengt wird.

Zu berücksichtigen ist, dass die in dieser Variante der vorliegenden Erfindung angegebenen relativen Bezeichnungen wie kürzerkettig etc. innerhalb dieser Ausführungsform zueinander in Relation stehen. Dies bedeutet, dass deren Relation zu anderen Ausführungsformen nicht zwangsläufig die Gleiche ist; beispielsweise könnte eine kürzerkettige Fraktion dieser Ausführungsform in Relation zu einer anderen Ausführungsform kurzkettig oder auch langkettig sein.

In dieser Variante der vorliegenden Erfindung kann Schritt III) die Auftrennung des in Schritt II) erhaltenen Produktes in einem Heißabscheider in eine langkettige, wachsartige Fraktion 3a), die in Ia) zurückgeleitet wird, und eine kürzerkettige, öligere Fraktion 3b), umfassen und gegebenenfalls noch ein weiteres Auftrennen der kürzerkettigen Fraktion in einem Kaltabscheider in eine kurzkettige, ölige Fraktion, und Wasserstoff oder Wasserstoff enthaltendes Gas, das zurückgewonnen wird.

In dieser Variante der vorliegenden Erfindung kann zudem Schritt V) die Auftrennung des in Schritt IV) erhaltenen Produktes in einer ersten Separationseinheit in eine langkettige, wachsartige Fraktion 5a), die in Ia) zurückgeleitet wird, und eine kürzerkettige, öligere Fraktion 5b), umfassen, sowie gegebenenfalls ein weiteres Auftrennen der kürzerkettigen Fraktion in einer zweiten Separationseinheit in eine kurzkettige, ölige Produktfraktion 5c), insbesondere Naphtha, und eine mittelkettige Fraktion 5d).

Ebenfalls in dieser Variante der vorliegenden Erfindung kann die Auftrennung in Schritt VII) in einem Kaltabscheider erfolgen.

Weiterhin in dieser Variante der vorliegenden Erfindung werden der/die in den Schritten III) und VII) anfallenden Wasserstoff oder Wasserstoff enthaltende Gase ohne weitere Aufarbeitung, insbesondere ohne Aufreinigung, zurückgeführt und dem Eduktwasserstoffstrom beigemengt. Dies bedeutet, dass der zurückgeleitete Gasstrom auch kurzkettige Kohlenwasserstoffe, insbesondere C₁- bis C₄-Kohlenwasserstoffe umfassen kann.

Genauso können in dieser Variante der vorliegenden Erfindung die Ölphase und die Wachsphase Produkte aus einer Fischer-Tropsch-Synthese sein.

In dieser Variante der vorliegenden Erfindung können außerdem die Wachsphase und die Ölphase aus einem Power-to-Liquid-Verfahren stammen, bevorzugt aus einem auf einer Fischer-Tropsch-Synthese basierenden Power-to-Liquid-Verfahren.

In einer Ausführungsform der vorliegenden Erfindung kann die Aufarbeitungs-Einheit C) zur Aufnahme und Verarbeitung der aus der Fischer-Tropsch-Syntheseeinheit kommenden Produkte die folgenden Anlagenteile, wobei die jeweiligen Anlagenteile miteinander in Wirkverbindung stehen, umfassen oder aus diesen bestehen:
C-A) Zuleitungen für
   C-Aa) eine Wachsphase,
   C-Ab) eine Ölphase,
   C-Ac) Wasserstoff;
C-B) eine Hydrocracking-Reaktor-Einheit, die aus einer oder mehreren Untereinheiten bestehen kann, konfiguriert zur Umsetzung von Wachsphase mit Wasserstoff;
C-C) eine oder mehrere Abscheidereinheiten, konfiguriert zum Auftrennen aus des Produkts aus Einheit C-B) in
   C-Ca) eine langkettige, wachsartige Fraktion C-3a),
   C-Cc) eine kurzkettige, ölige Fraktion C-3c), und
   C-Cd) Wasserstoff oder Wasserstoff enthaltende Gase C-3d);
C-D) eine Mischeinheit konfiguriert zur Mischung von Ölphase mit der kurzkettigen, öligen Fraktion C-3c),
C-E) eine oder mehrere Separationseinheiten, konfiguriert zur Auftrennung der in der Mischeinheit C-D) erhaltenen Mischung in
   C-5a) eine langkettige, wachsartige Fraktion,
   C-5c) eine kurzkettige, Fraktion, die als Produkt, insbesondere Naphtha, ausgeschleust werden kann,
   C-5d) eine mittelkettige Fraktion,
      umfassend
   C-Ea) eine Rückleitung für die Fraktion C-5a) in die Wachsphase,
   C-Ec) eine Ableitung für C-5c)
   C-Ed) eine Ableitung für die Fraktion C-5d);
C-F) eine Isomerisierungs- und Hydriereinheit konfiguriert zur Umsetzung von Fraktion C-5d) unter Zugabe von Wasserstoff,
C-G) ein oder mehrere Abscheidereinheiten konfiguriert zur Auftrennung von Fraktion C-5d) in
C-Ga) Kraftstoff und
C-Gb) Wasserstoff oder Wasserstoff enthaltende Gase,
wobei die Anlage konfiguriert ist, die in C-C) und C-G) anfallenden Wasserstoff enthaltenden Gase zurückzuführen und dem Eduktwasserstoffstrom oder direkt der RWGS ohne weitere Aufarbeitung beizumengen.

Zu berücksichtigen ist, dass die in dieser Ausführungsform der vorliegenden Erfindung angegebenen relativen Bezeichnungen wie kürzerkettig etc. innerhalb dieser Ausführungsform zueinander in Relation stehen. Dies bedeutet, dass deren Relation zu anderen Ausführungsformen nicht zwangsläufig die Gleiche ist; beispielsweise könnte eine kürzerkettige Fraktion dieser Ausführungsform in Relation zu einer anderen Ausführungsform kurzkettig oder auch langkettig sein.

Ferner ist zu berücksichtigen, dass die Aufarbeitungs-Einheit dieser Ausführungsform diejenige der weiter oben mit den Untermerkmalen C1), C2), C3) und C4) beschriebenen ersetzen kann

In dieser Ausführungsform der vorliegenden Erfindung kann C-C) zwei Abscheidereinheiten umfassen oder aus diesen bestehen, wobei die erste Abscheidereinheit, bevorzugt eine Heißabscheidereinheit, konfiguriert ist zur Auftrennung des Produkts aus Einheit C-B) in eine langkettige, wachsartige Fraktion C-3a) , und eine kürzerkettige, öligere Fraktion C-3b), und wobei die zweite Abscheidereinheit, bevorzugt eine Kaltabscheidereinheit, konfiguriert ist zur Auftrennung der kürzerkettigen Fraktion aus der ersten Abscheidereinheit in eine kurzkettige, ölige Fraktion C-3c), und Wasserstoff oder Wasserstoff enthaltendes Gas C-3d). Dabei sind die Abscheidereinheiten so konfiguriert, dass die langkettige, wachsartige Fraktion aus der ersten Abscheidereinheit in die Wachsphase zurückgeführt wird.

In dieser Ausführungsform der vorliegenden Erfindung kann zudem C-E) zwei Separationseinheiten umfassen oder aus diesen bestehen, wobei eine erste Separationseinheit zur Auftrennung des in Mischeinheit C-D) erhaltenen Mischung in eine langkettige, wachsartige Fraktion C-5a), und eine kürzerkettige, öligere Fraktion C-5b)konfiguriert ist, und eine zweite Separationseinheit zur weiteren Auftrennung der Fraktion C-5b) in eine kurzkettige, ölige Produktfraktion C-5c), insbesondere Naphtha, und eine mittelkettige Fraktion C-5d) konfiguriert ist. Dabei sind die Separationseinheiten so konfiguriert, dass die langkettige, wachsartige Fraktion aus der ersten Separationseinheit in die Wachsphase zurückgeführt wird.

In dieser und allen weiteren Variationen der erfindungsgemäßen Aufarbeitungs-Einheiten kann C-G) als Abscheider, bevorzugt Kaltabscheider, ausgestaltet sein.

Im Rahmen der vorliegenden Erfindung sind die Aufarbeitungs-Einheiten derart konfiguriert, dass der/die in C-C) und C-G) anfallende Wasserstoff oder Wasserstoff enthaltenden Gase ohne weitere Aufarbeitung, insbesondere ohne Aufreinigung, zurückgeführt und entweder dem Eduktwasserstoffstrom oder einer RWGS-Anlage ohne weitere Aufarbeitung beigemengt werden.

In Ausführungsformen der vorliegenden Erfindung kann bei der erfindungsgemäßen Vorrichtung in der Fischer-Tropsch-Syntheseeinheit zwischen der RWGS-Stufe und der Fischer-Tropsch-Stufe eine Wasserstoffzuleitung angeordnet sein.

In Ausführungsformen der vorliegenden Erfindung kann entsprechend bei dem erfindungsgemäßen Verfahren zwischen der Umsetzung von CO₂ und H₂ zu CO und H₂, die in einer RWGS-Reaktion erfolgt, und der Umsetzung von CO und H₂ in einer Fischer-Tropsch-Synthese, eine Wasserstoffzuleitung erfolgen.

Insbesondere ist die erfindungsgemäße Aufarbeitungs-Einheit an eine Power-to-Liquid-Anlage, insbesondere an eine auf einer Fischer-Tropsch-Synthese basierenden Power-to-Liquid-Anlage, derart gekoppelt, dass die Wachsphase und die Ölphase aus den Produkten aus der Power-to-Liquid-Anlage stammen.

Ein Vorteil der vorliegenden Erfindung ist, dass keine Aufreinigung des Gases benötigt wird, um das Gasgemisch in die RWGS der Synthesegasherstellung zu geben.

Ein Vorteil der vorliegenden Erfindung ist es, dass der für eine PtL-Anlage notwendige Wasserstoffbedarf und der in Summe für beide Verfahrensschritte, d.h. beim PtL-Prozess und der Raffinierung, notwendige Bedarf an Wasserstoff gesenkt werden.

Es wurde dabei überraschend gefunden, dass die Rückführung der Wasserstoff enthaltenden Gase aus dem Hydrotreatment ohne weitere Aufarbeitung in die RWGS möglich ist, obwohl aus dem hohen Gehalt an Wasserstoff in diesen Gasen ein hohes H₂/CO-Verhältnis resultiert.

Ein besonderer Vorteil der vorliegenden Erfindung ist es, dass durch die gezielte Einstellung der Parameter in den einzelnen Verfahrensschritten bzw. in den einzelnen Vorrichtungsteilen ermöglicht wird jeweils normgerechte Kraftstoffe herzustellen.

Wie genau die Parameter dabei jeweils einzustellen sind ist dem Fachmann aufgrund seines allgemeinen Fachwissens bekannt und wird anhand der gewünschten Zielprodukte vorgenommen.

Dabei ist insbesondere vorteilhaft, dass man im Rahmen der vorliegenden Erfindung nicht an existierende Normen, beispielsweise aber nicht ausschließlich die oben genannten, gebunden ist, sondern flexibel auf sich ändernde Normen reagieren und die Verfahrens- und Vorrichtungsparameter anpassen kann, um auch die geänderten Normen und deren Vorgaben zu erfüllen.

Sofern bei der Beschreibung der erfindungsgemäßen Anlage Teile oder die ganze Anlage als "bestehend aus" gekennzeichnet sind, ist darunter zu verstehen, dass sich dies auf die genannten wesentlichen Bestandteile bezieht. Selbstverständliche oder inhärente Teile wie Leitungen, Ventile, Schrauben, Gehäuse, Messeinrichtungen, Vorratsbehälter für Edukte/Produkte etc. sind dadurch nicht ausgeschlossen. Bevorzugt aber sind andere wesentliche Bestandteile, wie dies weitere Reaktoren, o.ä. wären, die den Verfahrensablauf ändern würden, ausgeschlossen.

Die verschiedenen Ausgestaltungen der vorliegenden Erfindung, z.B. - aber nicht ausschließlich - diejenigen der verschiedenen abhängigen Ansprüche, können dabei in beliebiger Art und Weise miteinander kombiniert werden, sofern solche Kombinationen sich nicht widersprechen.

### Beispiele:

Die Erfindung wird nun noch unter Bezugnahme auf die folgenden nicht-limitierenden Beispiele weiter erläutert.

### Beispiel 1:

Bei einer räumlichen Trennung von Produktion der bei Raumtemperatur flüssigen (FT-Öl) und festen Kohlenwasserstoffe (FT-Wachs) fällt sowohl am PtL-Standort, als auch im nachgelagerten Aufbereitungsstandort (z.B. einer Raffinerie) ein Bedarf an Wasserstoff an.

Exemplarisch wurde der Bedarf auf einen Eingangsstrom von einer Tonne CO₂ pro Stunde normiert.

Die Syntheseeinheit am PtL-Standort benötigt dann einen stündlichen Wasserstofffeed von 127 kg, um die FT-Produkte herzustellen. Die Aufarbeitung auf Raffinerieseite erfordert dann weitere 36,6 kg pro Stunde, in Summe also 163,6 kg Wasserstoff pro Stunde.

Bei räumlicher Trennung von PtL-Standort und Raffinerie wie im Stand der Technik sind diese Wasserstoffmengen immer erforderlich, weil auf Raffinerieseite bei der Aufarbeitung anfallender Wasserstoff ausgeleitet und entsorgt wird, mit einer Menge von 27,3 kg pro Stunde.

Abweichend davon liegt bei der vorliegenden Erfindung keine räumliche Trennung vor, und der bei der Aufarbeitung anfallende Wasserstoff wird in die Syntheseeinheit zurückgeführt. Die genannten 27,3 kg pro Stunde aus der Aufarbeitungs-Einheit gehen bei der vorliegenden Erfindung also nicht verloren, so dass der kontinuierliche Feed an frischem (neuen) Wasserstoff in die Syntheseeinheit nur noch 99,7 kg pro Stunde betragen muss.

Bei gleicher Produktionsleistung der PtL-Anlage kann demnach durch die vorliegende Erfindung eine Integration der Aufbereitungsschritte an den PtL-Standort erfolgen, um so den Gesamtbedarf an Wasserstoff zu senken und am PtL-Standort eine direkte Produktion von normgerechten Kraftstoffen zu ermöglichen.

Durch das dieser Erfindung zugrundeliegende H₂-Management kann somit der für die PtL-Anlage notwendige Wasserstoffbedarf gesenkt und der in Summe für beide Verfahrensschritte notwendige Bedarf an Wasserstoff gesenkt werden.

Ein Vergleich dieser Daten zeigt dabei, dass von einem Gesamtwasserstoffbedarf von 163,6 kg/h Wasserstoff (127 + 36.6) pro 1000 kg/h CO₂ beim Stand der Technik 27,3 kg/h ungenutzt abgeleitet und entsorgt werden müssen, welche bei der vorliegenden Erfindung zurückgeführt und weiterverwendet werden. Insofern wird durch die vorliegende Erfindung eine Wasserstoff-Einsparung von rund 17% erreicht.

### Beispiel 2:

Es wurde ein erfindungsgemäßes Verfahren durchgeführt, wobei die Folgenden Kenndaten zur Anwendung kamen:
- Temperatur bei der RWGS: 740°C
- Temperatur bei der FT-Synthese: 240°C
- Temperatur bei der Abscheidung: 190°C
- Druck 20 bar
- Anteil rezyklierter Gase (im stationären Betrieb): 18 Vol.-%

Es wurde demgemäß ein CO₂/H₂-Gemisch bereitgestellt und in eine Fischer-Tropsch-Syntheseeinheit eingeleitet, worin zunächst in einer RWGS-Reaktion eine Umsetzung von CO₂ und H₂ zu CO und H₂ erfolgte und anschließend eine Umsetzung von CO und H2 in einer Fischer-Tropsch-Synthese.

Die nach der Aufarbeitung der aus Fischer-Tropsch-Synthese erhaltenen Produkte anfallenden Gase umfassend C₁- bis C₄-Kohlenwasserstoffe wurden als Recyclingstrom ohne Aufreinigung direkt in die RWGS zurückgeführt (die genaue Art der Aufarbeitung der FT-Produkte ist nicht angeführt, da sie für dieses Beispiel nicht relevant ist; in diesem Beispiel kommt es nur auf die anfallenden Gase an).

Die Zufuhr von Wasserstoff wurde dabei im Laufe des Betriebs in Abhängigkeit des Anteils an Recyclinggas gesteuert; d.h. mit zunehmender Menge an Recyclinggas wird entsprechend weniger Wasserstoff zudosiert. Die entsprechenden Mengen sind in Figur 4 dargestellt, wobei die Wasserstoffzufuhr durch eine gestrichelte Linie repräsentiert wird und der Recyclingstrom durch Strichpunkt-Linie (siehe auch die Legende der Figur 4).

Da das rezyklierte Gas einen Anteil an C₁- bis C₄-Kohlenwasserstoffe enthält, wurde auch die Kohlendioxidzufuhr entsprechend in Abhängigkeit von der Menge des rezyklierten Gases geändert. Die Menge der Kohlendioxidzufuhr wird in Figur 4 durch eine gepunktete Linie dargestellt.

Das Verhältnis von H₂ zu CO wurde ermittelt, indem gaschromatographische Messungen des Produktstroms der RWGS vorgenommen wurden. Die erhaltenen Messwerte für das Verhältnis von H₂ zu CO sind dabei in Figur 4 als Punkte dargestellt.

Im Ergebnis wurde bei diesem Beispiel festgestellt, dass ein steigender Anteil an Recycle-Gas das H₂/CO-Verhältnis nicht signifikant ändert.

### Figurenbeschreibung:

Die vorliegende Erfindung wird im Folgenden mit Bezugnahme auf die Zeichnungen näher erläutert. Die Zeichnungen sind dabei nicht limitierend auszulegen und nicht maßstabsgetreu. Weiterhin enthalten die Zeichnungen nicht alle Merkmale, die übliche Anlagen aufweisen, sondern sind auf die für die vorliegende Erfindung und ihr Verständnis wesentlichen Merkmale reduziert.

Figur 1 zeigt schematisch die vorliegende Erfindung. CO₂ und H₂ als Feedgas A werden in einer Syntheseeinheit 1 in Fischer-Tropsch-Produkte umgesetzt. In dem gezeigten Beispiel besteht die Syntheseeinheit 1 dabei schematisch aus einer RWGS 2 und der eigentlichen Fischer-Tropsch-Anlage 3. In der RWGS 2 werden CO₂ und H₂ zu Synthesegas umgesetzt, d.h. zu CO und H₂, wobei auch noch die Nebenprodukte CO₂ und H₂O im Produktgas vorliegen können. CO und H₂ wiederum werden dann in der FT-Anlage 3 zu einem Produktgemisch B aus Gasphase bestehend aus nicht umgesetztem Synthesegas (hauptsächlich CO, H₂), kurzkettigen Kohlenwasserstoffen und flüchtigen Komponenten der Nebenprodukte sowie CO₂, einer bei Umgebungstemperatur und Umgebungsdruck festen, wachsartigen Phase langkettiger Kohlenwasserstoffe (Wachsphase), einer bei Umgebungstemperatur und Umgebungsdruck flüssigen, hydrophoben Phase kürzerkettiger Kohlenwasserstoffe (Ölphase) und einer wässrigen Phase aus sich bildendem Reaktionswasser und darin gelösten organischen Verbindungen umgesetzt. Dieses Produktgemisch B (FT-Produkt) wird dann in die Aufarbeitungs-Einheit 4 geführt. Wie in der Figur angedeutet, ist es möglich dabei einen Teil des FT-Produkts B abzuzweigen. Dieser abgezweigte Teil C kann dabei Ganze der vier genannten Phasen umfassen oder auch Teile. Es ist beispielsweise möglich, einen Teil der Ölphase oder die ganze Ölphase abzuzweigen, sofern diese Phase einer bestimmten Verwendung zugedacht ist, und den Rest in die Aufarbeitungs-Einheit 4 zu führen. In der Aufarbeitungseinheit 4 kann dann das FT-Produkt B unter Durchführung von Isomerisierung, Cracking, Hydrierung und Auftrennung/Separierung aufgearbeitet werden. Dazu wird der Aufarbeitungseinheit 4 Wasserstoff zugeführt F. Aus der Aufarbeitungs-Einheit 4 wird dann mindestens ein normgerechter flüssiger Kraftstoff D abgeführt. Der in der Aufarbeitungs-Einheit 4 anfallende Wasserstoff enthaltende Gasstrom E, der noch C₁-bis C₄-Kohlenwasserstoffe enthalten kann, wird ohne weitere Aufreinigung wieder in die Syntheseeinheit 1, dort die RWGS-Einheit 2, zurückgeführt. Durch die Rückführung des wasserstoffenthaltenden Stroms E wird erheblich weniger Wasserstoff benötigt, als bei einem Vorgehen gemäß Stand der Technik.

Figur 2a zeigt den bisherigen Stand der Technik. Dabei sind, im Gegensatz zu der vorliegenden Erfindung der PtL-Standort und die Raffinerie örtlich voneinander getrennt (symbolisiert durch zwei gestrichelte Kästen, wobei der obere den PtL-Standort, der untere die Raffinerie repräsentiert). In dem oberen Kasten ist der PtL-Standort dargestellt, an welche sich eine Syntheseeinheit 1 entsprechend Figur 1 befindet, und in dem oberen Kasten die Raffinerie, wo sich eine Aufarbeitungseinheit 4 entsprechend Figur 1 befindet. In die Syntheseeinheit werden dabei Wasserstoff A1 und Kohlendioxid A2 eingeleitet und als Produkte (unter anderem) Ölphase B1 und Wachsphase B2 erhalten. Diese beiden Phasen B1 und B2 werden in der Aufarbeitungseinheit 4 aufgearbeitet und man erhält das Produkt D. Gemäß Stand der Technik, wie dies Figur 2a illustriert, gibt es durch die räumliche Trennung von PtL-Standort und Raffinerie keine apparative Verbindung zwischen Syntheseeinheit 1 und Aufbereitungseinheit 4. Als Folge dessen muss der gesamte für die Syntheseeinheit 1 benötigte Wasserstoff A1 vor Ort am PtL-Standort zur Verfügung gestellt werden und zusätzlich der für die Aufarbeitung benötigte Wasserstoff A1-II vollständig am Ort der Raffinerie. Weiterhin muss der bei der Aufarbeitung anfallende Wasserstoff über eine Ableitung G am Ort der Raffinerie abgeleitet und entsorgt (z.B. verbrannt) werden.

Figur 2b zeigt den prinzipiell gleichen Aufbau wie Figur 2a, jedoch in der Ausgestaltung gemäß vorliegender Erfindung. Die Grundlegenden Reaktionen, die in den Einheiten ablaufen sind im Wesentlichen gleich, ebenso wie die zu- und abgeführten Gasströme der jeweiligen Einheiten. Unterschied zum Stand der Technik ist aber, dass der PtL-Standort neben der Syntheseeinheit 1 auch die AufbereitungsEinheit 4 umfasst, und diese nicht an einem anderen Ort, der Raffinerie, ist (symbolisiert durch einen großen gestrichelten Kasten umfassend beide Einheiten). Dies ermöglicht es, den in der Aufarbeitungseinheit 4 anfallenden Wasserstoff direkt als Recyclingstrom E in die Syntheseeinheit zurückzuführen. Dies hat zwei enorme Vorteile: zum einen wird dadurch die benötigte Wasserstoffmenge verringert und zum anderen muss der bei der Aufarbeitung anfallende Wasserstoff nicht entsorgt werden. Man erreicht mithin enorme ökologische, ökonomische und apparative Vorteile.

Ein Vergleich der Figuren 2a und 2b zeigt dabei, dass von einem Gesamtwasserstoffbedarf von 163,6 kg/h Wasserstoff (127 + 36.6) pro 1000 kg/h CO₂ beim Stand der Technik 27,3 kg/h ungenutzt abgeleitet und entsorgt werden müssen, die bei der vorliegenden Erfindung zurückgeführt und weiterverwendet werden. Insofern wird durch die vorliegende Erfindung eine Wasserstoff-Einsparung von rund 17% erreicht.

Figur 3 zeigt eine mögliche Variante der Aufarbeitung der FT-Produkte.

Sowohl die Wachsphase B2 als auch die Ölphase B1 werden in diesem Beispiel in Vorratstanks ST2/ST1 zwischengelagert. Die Ölphase B1 kann in dem Vorratsbehälter ST1 dabei (jederzeit) einer Entgasung unterworfen werden, falls dies nötig wird (nicht gezeigt). Die Wachsphase B2, oder ein gewisser Anteil davon, wird dann in einen Hydrocrackingreaktor HC geleitet und dort unter Zufuhr von Wasserstoff aus der Wasserstoffzufuhr A1-II umgesetzt. Das Produkt gelangt anschließend in einen Warmabscheider HT, wo eine Auftrennung erfolgt und eine Phase zurück in den Vorratsbehälter ST2 und die andere weiter in einen Kaltabscheider CT1 geleitet wird. In dem Kaltabscheider CT1 erfolgt eine Auftrennung in einen Gasstrom enthaltend Wasserstoff, der als Recyclingstrom E zurückgeführt wird, und eine Fraktion, die in den genannten Vorratsbehälter ST1 der Ölphase B1 geleitet wird. Aus diesem Vorratsbehälter ST1 wird das Stoffgemisch in eine Separationseinheit S1 geleitet. Das dort erhaltene Sumpfprodukt wird in den Vorratsbehälter ST2 für die Wachsphase zurückgeleitet und das Kopfprodukt wird weiter in eine weitere Separationseinheit S2 geleitet. Deren Kopfprodukt wird in diesem Beispiel als Naphtha, also als Produkt, D1 ausgeleitet. Das Sumpfprodukt der zweiten Separationseinheit S2 wird in diesem Beispiel weiter in einen Isomerisierungsreaktor I geleitet, wo es unter Zugabe von Wasserstoff aus der Wasserstoffzufuhr A1-II umgesetzt wird. Das so erhaltene Produkt wird in einen Kaltabscheider CT2 geleitet, wo eine Auftrennung in Wasserstoff enthaltendes Gas - das als Recyclingstrom E zurückgeführt wird - und in Kraftstoff, der als Produkt D2 ausgeleitet wird, erfolgt.

Es ist zu berücksichtigen, dass die in Figur 3 gezeigte Anordnung der Anlagenteile lediglich eine Möglichkeit ist, die aber nicht die einzige ist.

Figur 4 zeigt eine grafische Auftragung der Stoffströme gemäß Beispiel 2.

### Bezugszeichenliste:

- 1: Syntheseeinheit
- 2: RWGS-Einheit
- 3: FT-Anlage
- 4: Aufarbeitungseinheit
- A: Gaszufuhr enthaltend Wasserstoff und Kohlendioxidgas
- A1: Wasserstoffzufuhr
- A2: Kohlendioxidzufuhr
- A1-II: Wasserstoffzufuhr für Aufarbeitung
- B: FT-Produkt
- B1: Ölphase
- B2: Wachsphase
- C: fertiges FT-Produkt (direkt aus 1)
- D: Produkt (normgerechter Kraftstoff)
- D1: Naphtha
- D2: JetFuel (Kraftstoff)
- E: Recyclingstrom enthaltend Wasserstoff und C₁- bis C₄-Kohlenwasserstoffe
- G: Wasserstoffableitung
- I: Isomerisierungseinheit
- S1: Separationseinheit 1
- S2: Separationseinheit 2
- CT1: Kaltabscheider 1
- CT2: Kaltabscheider 2
- HC: Hydrocrackingreaktor
- HT: Warmabscheider
- ST1: Vorratstank 1
- ST2: Vorratstank 2

## Patentansprüche

1. Vorrichtung zur Herstellung normgerechter Kraftstoffe umfassend
A) eine optionale Einheit zur Bereitstellung eines CO₂/H₂-Gemisches
B) eine Fischer-Tropsch-Syntheseeinheit umfassend oder bestehend aus:
- mindestens einer RWGS-Stufe konfiguriert zur Umsetzung von CO₂ und H₂ zu Synthesegas,
- mindestens einer Fischer-Tropsch-Stufe konfiguriert zur Umsetzung von CO und H₂ in einer Fischer-Tropsch-Synthese,
C0) optional mindestens einer Ableitungsvorrichtung für aus der Fischer-Tropsch-Synthese stammende Produktströme,
C) Aufarbeitungs-Einheit konfiguriert zur Aufnahme und Aufarbeitung aus der Syntheseeinheit ausgeleiteter Fischer-Tropsch-Produkte, insbesondere der Wachsphase und der Ölphase, umfassend oder bestehend aus
- mindestens einer der drei Untereinheiten:
i) Isomerisierungseinheit,
ii) Crackingeinheit, bevorzugt Hydrocrackingeinheit,
iii) Hydrierungseinheit,
- optional mindestens eine Separationseinheit,
- mindestens einer Zuleitung für Wasserstoff,
- einer oder mehrerer Ableitungen, jeweils konfiguriert zur Ableitung von einer Fraktion enthaltend jeweils einen normgerechten Kraftstoff,
- optional einer Ableitung für eine wässrige Phase, und
- mindestens einer Ableitung für anfallende Gase, umfassend Wasserstoff und C₁-bis C₄-Kohlenwasserstoffe,
**dadurch gekennzeichnet, dass** die mindestens eine Ableitung für die anfallenden Gase als Rückführungsleitung für die Gase in die RWGS, ausgestaltet ist, und dass
die Vorrichtung keine Aufreinigungsvorrichtung für die in der Aufarbeitungs-Einheit anfallenden Gase, die in die RWGS zurückgeführt werden, aufweist.

2. Vorrichtung nach Anspruch 1, **dadurch gekennzeichnet, dass** sie in einem Apparatekomplex angeordnet ist, insbesondere in einem Gehäuse.

3. Vorrichtung nach einem der vorhergehenden Ansprüche, **dadurch gekennzeichnet, dass** die Aufarbeitungs-Einheit mindestens zwei, bevorzugt alle drei Untereinheiten i), ii) und iii) umfasst.

4. Vorrichtung nach einem der vorhergehenden Ansprüche, konfiguriert zur Herstellung mindestens eines der Kraftstoffe Kerosin, Diesel oder Benzin als Produkt.

5. Vorrichtung nach einem der vorhergehenden Ansprüche, **dadurch gekennzeichnet, dass** die Aufarbeitungs-Einheit C) für die Aufarbeitung von Wachsphase und Ölphase, die folgenden Anlagenteile, wobei die jeweiligen Anlagenteile miteinander in Wirkverbindung stehen, umfasst oder aus diesen besteht:
C-A) Zuleitungen für
C-Aa) eine Wachsphase,
C-Ab) eine Ölphase,
C-Ac) Wasserstoff;
C-B) eine Hydrocracking-Reaktor-Einheit, die aus einer oder mehreren Untereinheiten bestehen kann, konfiguriert zur Umsetzung von Wachsphase mit Wasserstoff;
C-C) eine oder mehrere Abscheidereinheiten, konfiguriert zum Auftrennen aus des Produkts aus Einheit C-B) in
C-Ca) eine langkettige, wachsartige Fraktion C-3a),
C-Cc) eine kurzkettige, ölige Fraktion C-3c), und
C-Cd) Wasserstoff oder Wasserstoff enthaltende Gase C-3d);
C-D) eine Mischeinheit konfiguriert zur Mischung von Ölphase mit der kurzkettigen, öligen Fraktion C-3c),
C-E) eine oder mehrere Separationseinheiten, konfiguriert zur Auftrennung der in der Mischeinheit C-D) erhaltenen Mischung in
5a) eine langkettige, wachsartige Fraktion,
5c) eine kurzkettige, Fraktion, die als Produkt, insbesondere Naphtha, ausgeschleust werden kann,
5d) eine mittelkettige Fraktion,
umfassend
Ea) eine Rückleitung für die Fraktion C-5a) in die Wachsphase,
Ec) eine Ableitung für C-5c)
Ed) eine Ableitung für die Fraktion C-5d);
C-F) eine Isomerisierungs- und Hydriereinheit konfiguriert zur Umsetzung von Fraktion C-5d) unter Zugabe von Wasserstoff,
C-G) ein oder mehrere Abscheidereinheiten konfiguriert zur Auftrennungder in Einheit C-F) erhaltenen Mischung in
C-Ga) Kraftstoff und
C-Gb) Wasserstoff oder Wasserstoff enthaltende Gase,
wobei die Anlage konfiguriert ist, die in C-C) und C-G) anfallenden Wasserstoff enthaltenden Gase in die RWGS der Fischer-Tropsch-Syntheseeinheit B) zurückzuführen.

6. Vorrichtung nach einem der vorhergehenden Ansprüche, **dadurch gekennzeichnet, dass** in der Fischer-Tropsch-Syntheseeinheit B) zwischen der RWGS-Stufe und der Fischer-Tropsch-Stufe eine Wasserstoffzuleitung angeordnet ist.

7. Verfahren zur Herstellung normgerechter Kraftstoffe, umfassend
A) Bereitstellung eines CO₂/H₂-Gemisches
B) Einleiten des CO₂/H₂-Gemisches in eine Fischer-Tropsch-Syntheseeinheit,
- Umsetzung von CO₂ und H₂ zu CO und H₂ in einer RWGS-Reaktion,
- Umsetzung von CO und H₂ in einer Fischer-Tropsch-Synthese,
C0) optional Ableiten eines oder mehrere Produktströme aus der Fischer-Tropsch-Synthese, und
C) Aufnahme und Aufarbeitung aus der Fischer-Tropsch-Synthese ausgeleiteter Fischer-Tropsch-Produkte, die nicht in C0) abgeleitet wurden, insbesondere der Wachsphase und der Ölphase,
- unter Zuleitung von Wasserstoff
durch
- mindestens eine der folgenden drei Umsetzungen:
i) Isomerisierung,
ii) Cracking, bevorzugt Hydrocracking,
iii) Hydrierung,
- optional Separation,
- Ableitung von mindestens einer Fraktion enthaltend einen normgerechten Kraftstoff,
- optional Ableitung von wässriger Phase, und
- Ableitung von in der Aufarbeitung anfallender Gase, umfassend Wasserstoff und C₁-bis C₄-Kohlenwasserstoffe,
**dadurch gekennzeichnet, dass** die Ableitung der anfallenden Gase als Rückführung in die RWGS ausgeführt wird, und
dass die in der Aufarbeitungs-Einheit anfallenden Gase ohne Aufreinigung in die RWGS zurückgeführt werden.

8. Verfahren nach Anspruch 7, **dadurch gekennzeichnet, dass** die Aufarbeitung der aus der Fischer-Tropsch-Synthese als Fischer-Tropsch-Produkte ausgeleiteter Wachs- und Ölphase in Schritt C) die folgenden Schritte umfasst oder aus diesen besteht:
Ia) Bereitstellen der Wachsphase, optional in einem Vorlagegefäß,
II) Einleiten der Wachsphase zusammen mit Wasserstoff in einen Hydrocracking-Reaktor und umsetzen zu kürzerkettigen Kohlenwasserstoffen
III) Auftrennung des in Schritt II) erhaltenen Produktes in
3a) langkettige, wachsartige Fraktion, die in Ia) zurückgeleitet wird,
3c) kurzkettige, ölige Fraktion,
3d) Wasserstoff oder Wasserstoff enthaltende Gase,
IV) Bereitstellen einer Ölphase, optional in einem Vorlagegefäß, und Vermischen der Ölphase mit der kurzkettigen, öligen Fraktion aus 3c), gegebenenfalls unter simultaner, zumindest teilweiser, Entgasung,
V) Auftrennung des Gemisches aus IV) in
5a) langkettige, wachsartige Fraktion, die in Ia) zurückgeleitet wird,
5c) kurzkettige, Fraktion, die als Produkt, insbesondere Naphtha, ausgeschleust werden kann,
5d) mittelkettige Fraktion,
VI) Umsetzung der Fraktion 5d) unter Zugabe von Wasserstoff in einer Isomerisierungs- und Hydriereinheit,
VII) Auftrennung des Produktes aus VI) in
7a) Kraftstoff, insbesondere Kerosin,
7b) Wasserstoff oder Wasserstoff enthaltende Gase,
wobei die in den Schritten III) und VII) anfallenden Wasserstoff enthaltenden Gase zurückgeführt werden.

9. Verfahren nach einem der Ansprüche 7 oder 8, **dadurch gekennzeichnet, dass** alle Verfahrensschritte in einem Apparatekomplex durchgeführt werden, insbesondere in einem Gehäuse.

10. Verfahren nach einem der Ansprüche 7 bis 9, **dadurch gekennzeichnet, dass** Schritt C) mindestens zwei, bevorzugt alle drei Umsetzungen i), ii) und iii) umfasst.

11. Verfahren nach einem der Ansprüche 7 bis 10, worin die Schritte derart ausgeführt werden, dass mindestens einer der Kraftstoffe Kerosin, Diesel oder Benzin als Produkt anfällt.

12. Verfahren nach einem der Ansprüche 7 bis 11, **dadurch gekennzeichnet, dass** in Schritt B) zwischen der Umsetzung von CO₂ und H₂ zu CO und H₂, in einer RWGS-Reaktion, und der Umsetzung von CO und H₂ in einer Fischer-Tropsch-Synthese eine Wasserstoffzuleitung erfolgt.

## Claims

1. Device for the production of standard-compliant fuels comprising
A) an optional unit for providing a CO₂/H₂ mixture
B) a Fischer-Tropsch synthesis unit comprising or consisting of:
- at least one RWGS stage configured for the conversion of CO₂ and H₂ to synthesis gas,
- at least one Fischer-Tropsch stage configured for the conversion of CO and H₂ in a Fischer-Tropsch synthesis,
C0) optionally at least one discharge device for product streams originating from the Fischer-Tropsch synthesis,
C) processing unit configured for receiving and processing Fischer-Tropsch products discharged from the synthesis unit, in particular the wax phase and the oil phase, comprising or consisting of
- at least one of the three subunits:
i) isomerisation unit,
ii) cracking unit, preferably hydrocracking unit,
iii) hydrogenation unit,
- optionally at least one separation unit,
- at least one feed line for hydrogen,
- one or more discharge lines, each configured for the discharge of a fraction containing a standard-compliant fuel in each case,
- optionally one discharge line for an aqueous phase, and
- at least one discharge line for formed gases comprising hydrogen and C₁- to C₄-hydrocarbons,
**characterised in that** the at least one discharge line for the formed gases is designed as a recycle line for the gases into the RWGS, and **in that** the device does not have a purification device for the gases formed in the processing unit which are recycled to the RWGS.

2. Device according to claim 1, **characterized in that** it is arranged in one plant complex, in particular in one housing.

3. Device according to any one of the preceding claims, **characterized in that** the processing unit comprises at least two, preferably all three sub-units i), ii) and iii).

4. Device according to any one of the preceding claims, configured to produce at least one of the fuels kerosene, diesel or petrol as a product.

5. Device according to any one of the preceding claims, **characterized in that** the processing unit C) for the processing of wax phase and oil phase, comprises or consists of the following plant parts, wherein the respective plant parts are in operative connection with each other:
C-A) feed lines for
C-Aa) a wax phase,
C-Ab) an oil phase,
C-Ac) hydrogen;
C-B) a hydrocracking reactor unit, which may consist of one or more sub-units, configured for the conversion of wax phase with hydrogen;
C-C) one or more separation units configured for the separation of from the product of unit C-B) into
C-Ca) a long chain waxy fraction C-3a),
C-Cc) a short-chain oily fraction C-3c), and
C-Cd) hydrogen or hydrogen-containing gases C-3d);
C-D) a mixing unit configured for the mixing of oil phase with the short-chain oily fraction C-3c),
C-E) one or more separation units configured for the separation of the mixture obtained in the mixing unit C-D) into
5a) a long-chain, waxy fraction,
5c) a short-chain, fraction which can be discharged as a product, in particular naphtha,
5d) a medium-chain fraction,
comprising
Ea) a return line for the fraction C-5a) to the wax phase,
Ec) a discharge line for C-5c)
Ed) a discharge line for fraction C-5d);
C-F) an isomerisation and hydrogenation unit configured for the conversion of fraction C-5d) with the addition of hydrogen,
C-G) one or more separation units configured for the separation of the mixture obtained in unit C-F) into
C-Ga) fuel and
C-Gb) hydrogen or hydrogen-containing gases,
wherein the device is configured to recycle the hydrogen-containing gases formed in C-C) and C-G) into the RWGS of the Fischer-Tropsch synthesis unit B).

6. Device according to any one of the preceding claims, **characterized in that** a hydrogen feed line is arranged in the Fischer-Tropsch synthesis unit B) between the RWGS stage and the Fischer-Tropsch stage.

7. Process for the production of standard-compliant fuels, comprising
A) providing a CO₂/H₂ mixture
B) feeding the CO₂/H₂ mixture into a Fischer-Tropsch synthesis unit,
- conversion of CO₂ and H₂ to CO and H₂ in a RWGS reaction,
- conversion of CO and H₂ in a Fischer-Tropsch synthesis,
C0) optionally discharging one or more product streams from the Fischer-Tropsch synthesis, and
C) receiving and processing Fischer-Tropsch products discharged from the Fischer-Tropsch synthesis which were not discharged in C0), in particular the wax phase and the oil phase,
- with the addition of hydrogen
by
- at least one of the following three conversions:
i) isomerisation,
ii) cracking, preferably hydrocracking,
iii) hydrogenation,
- optionally separation,
- discharging of at least one fraction containing a standard-compliant fuel,
- optionally discharging of aqueous phase, and
- discharging of gases formed in the processing, comprising hydrogen and C₁- to C₄-hydrocarbons,
**characterised in that** the discharging of the formed gases is carried out as recycle into the RWGS, and
**in that** the gases formed in the processing unit are recycled to the RWGS without purification.

8. Process according to claim 7, **characterized in that** the processing of the wax and oil phase discharged from the Fischer-Tropsch synthesis as Fischer-Tropsch products in step C) comprises or consists of the following steps:
Ia) providing the wax phase, optionally in a feed vessel,
II) introducing the wax phase together with hydrogen into a hydrocracking reactor and converting to shorter chain hydrocarbons
III) separating the product obtained in step II) into
3a) long-chain waxy fraction, which is recycled to Ia),
3c) short-chain oily fraction,
3d) hydrogen or hydrogen-containing gases,
IV) providing an oil phase, optionally in a feed vessel, and mixing the oil phase with the short-chain oily fraction from 3c), optionally with simultaneous, at least partial, degassing,
V) separating the mixture from IV) into
5a) long-chain, waxy fraction, which is recycled to Ia),
5c) short-chain, fraction which can be discharged as a product, in particular naphtha,
5d) medium chain fraction,
VI) conversion of fraction 5d) with the addition of hydrogen in an isomerisation and hydrogenation unit,
VII) separation of the product from VI) into
7a) fuel, in particular kerosene,
7b) hydrogen or hydrogen-containing gases,
wherein the hydrogen-containing gases formed in steps III) and VII) are recycled.

9. Process according to any one of claims 7 or 8, **characterized in that** all process steps are carried out in one plant complex, in particular in one housing.

10. Process according to any one of claims 7 to 9, **characterized in that** step C) comprises at least two, preferably all three conversions i), ii) and iii).

11. Process according to any one of claims 7 to 10, wherein the steps are carried out such that at least one of the fuels kerosene, diesel or petrol is obtained as a product.

12. Process according to any one of claims 7 to 11, **characterized in that** in step B) a hydrogen feed is performed between the conversion of CO₂ and H₂ to CO and H₂, in a RWGS reaction, and the conversion of CO and H₂ in a Fischer-Tropsch synthesis.

## Revendications

1. Dispositif de production de carburants conformes aux normes, comprenant
A) une unité optionnelle de fourniture d'un mélange de CO₂/H₂
B) une unité de synthèse Fischer-Tropsch comprenant ou constituée de :
- au moins un étage RWGS configuré pour convertir le CO₂ et l'H₂ en gaz de synthèse,
- au moins un étage Fischer-Tropsch configuré pour convertir du CO et de l'H₂ dans une synthèse Fischer-Tropsch,
C0) en option au moins un dispositif d'évacuation pour des flux de produits issus de la synthèse Fischer-Tropsch,
C) une unité de traitement configurée pour recevoir et traiter des produits Fischer-Tropsch évacués de l'unité de synthèse, en particulier la phase cire et la phase huileuse, comprenant ou constituée de :
- au moins une des trois sous-unités suivantes :
i) une unité d'isomérisation,
ii) une unité de craquage, de préférence une unité d'hydrocraquage,
iii) une unité d'hydrogénation,
- en option au moins une unité de séparation,
- au moins une conduite d'alimentation pour de l'hydrogène,
- une ou plusieurs conduites d'évacuation, chacune configurée pour l'évacuation d'une fraction contenant respectivement un carburant conforme aux normes,
- en option une conduite d'évacuation pour une phase aqueuse, et
- au moins une conduite d'évacuation pour des gaz produits, comprenant de l'hydrogène et des hydrocarbures en C₁ à C₄,
**caractérisé en ce que** ladite au moins une conduite d'évacuation pour les gaz produits est conçue en tant que conduite de retour pour les gaz vers le RWGS, et **en ce que**
le dispositif ne comprend pas de dispositif de purification pour les gaz générés dans l'unité de traitement, qui sont renvoyés vers le RWGS.

2. Dispositif selon la revendication 1, **caractérisé en ce qu'**il est disposé dans un complexe d'appareils, en particulier dans un boîtier.

3. Dispositif selon l'une quelconque des revendications précédentes, **caractérisé en ce que** l'unité de traitement comprend au moins deux, de préférence toutes les trois sous-unités i), ii) et iii).

4. Dispositif selon l'une quelconque des revendications précédentes, configuré pour produire, en tant que produit, au moins un des carburants suivants: le kérosène, le diesel ou l'essence.

5. Dispositif selon l'une quelconque des revendications précédentes, **caractérisé en ce que** l'unité de traitement C) pour le traitement de la phase cire et de la phase huileuse comprend les ou est constituée des composants d'installation suivants, dans lequel les composants d'installation respectifs sont en liaison active entre eux:
C-A) des conduites d'alimentation pour :
C-Aa) une phase cire,
C-Ab) une phase huileuse,
C-Ac) de l'hydrogène ;
C-B) une unité de réacteur d'hydrocraquage qui peut être constituée d'une ou de plusieurs sous-unités, configurée pour faire réagir la phase cire avec de l'hydrogène ;
C-C) une ou plusieurs unités de séparateur configurées pour séparer le produit de l'unité C-B) en
C-Ca) une fraction cireuse à longue chaîne C-3a),
C-Cc) une fraction huileuse à courte chaîne C-3c), et
C-Cd) de l'hydrogène ou des gaz contenant de l'hydrogène C-3d);
C-D) une unité de mélange configurée pour mélanger la phase huileuse avec la fraction huileuse à chaîne courte C-3c),
C-E) une ou plusieurs unités de séparation configurée(s) pour séparer le mélange obtenu dans l'unité de mélange C-D) en
5a) une fraction cireuse à longue chaîne,
5c) une fraction à chaîne courte qui peut être évacuée en tant que produit, en particulier naphta,
5d) une fraction à chaîne moyenne,
comprenant
Ea) une conduite de retour de la fraction C-5a) vers la phase cire ;
Ec) une conduite d'évacuation pour C-5c)
Ed) une conduite d'évacuation pour la fraction C-5d) ;
C-F) une unité d'isomérisation et d'hydrogénation configurée pour convertir la fraction C-5d) en ajoutant de l'hydrogène ;
C-G) une ou plusieurs unités de séparateur configurée(s) pour séparer le mélange obtenu dans l'unité C-F) en
C-Ga) carburant et
C-Gb) hydrogène ou gaz contenant de l'hydrogène ;
l'installation étant configurée pour renvoyer les gaz contenant de l'hydrogène qui sont obtenus dans les étapes C-C) et C-G), vers le RWGS de l'unité de synthèse Fischer-Tropsch B).,

6. Dispositif selon l'une quelconque des revendications précédentes, **caractérisé en ce qu'**une conduite d'alimentation en hydrogène est disposée dans l'unité de synthèse Fischer-Tropsch B) entre l'étage RWGS et l'étage Fischer-Tropsch.

7. Procédé de production de carburants conformes aux normes, comprenant :
A) la fourniture d'un mélange CO₂/H₂
B) l'introduction du mélange CO₂/H₂ dans une unité de synthèse Fischer-Tropsch,
- la conversion de CO₂ et de H₂ en CO et H₂ dans une réaction de RWGS,
- la conversion de CO et de H₂ dans une synthèse Fischer-Tropsch,
C0) en option l'évacuation d'un ou de plusieurs flux de produits issus de la synthèse Fischer-Tropsch, et
C) la réception et le traitement de produits Fischer-Tropsch issus de la synthèse Fischer-Tropsch, qui n'ont pas été évacués dans C0), en particulier de la phase cire et de la phase huileuse,
- - avec ajout d'hydrogène
par
- au moins l'une des trois réactions suivantes:
i) l'isomérisation,
ii) le craquage, de préférence l'hydrocraquage,
iii) l'hydrogénation,
- en option la séparation,
- l'évacuation d'au moins une fraction contenant un carburant conforme aux normes,
- en option l'évacuation de la phase aqueuse, et
- l'évacuation de gaz générés lors du traitement, comprenant de l'hydrogène et des hydrocarbures en C₁ à C₄,
**caractérisé en ce que** l'évacuation des gaz résultants est réalisée en tant que recirculation vers le RWGS, et
**en ce que** les gaz générés dans l'unité de traitement sont renvoyés au RWGS sans purification.

8. Procédé selon la revendication 7, **caractérisé en ce que** le traitement des phases cire et huileuse issues de la synthèse Fischer-Tropsch en tant que produits Fischer-Tropsch à l'étape C) comprend les ou est constitué des étapes suivantes
Ia) fournir la phase cire, en option dans un récipient de réception ;
II) introduire la phase cire avec de l'hydrogène dans un réacteur d'hydrocraquage et convertir ceux-ci en hydrocarbures à chaîne plus courte ;
III) séparer le produit obtenu à l'étape II) en
3a) une fraction cireuse à longue chaîne, recyclée vers Ia),
3c) une fraction huileuse à chaîne courte ;
3d) de l'hydrogène ou des gaz contenant de l'hydrogène ;
IV) fournir une phase huileuse, en option dans un récipient de réception, et mélanger la phase huileuse avec la fraction huileuse à chaîne courte de 3c), le cas échéant avec dégazage simultané, au moins partiel ;
V) séparer le mélange de IV) en
5a) une fraction cireuse à longue chaîne, recyclée vers Ia),
5c) une fraction à chaîne courte qui peut être évacuée en tant que produit, en particulier naphta,
5d) une fraction à chaîne moyenne,
VI) convertir la fraction 5d) en ajoutant de l'hydrogène dans une unité d'isomérisation et d'hydrogénation,
VII) séparer le produit de VI) en
7a) carburant, en particulier kérosène,
7b) hydrogène ou des gaz contenant de l'hydrogène
dans lequel les gaz contenant de l'hydrogène qui sont produits aux étapes III) et VII) sont recyclés.

9. Procédé selon l'une quelconque des revendications 7 ou 8, **caractérisé en ce que** toutes les étapes du procédé sont réalisées dans un complexe d'appareils, en particulier dans un boîtier.

10. Procédé selon l'une quelconque des revendications des 7 à 9, **caractérisé en ce que** l'étape C) comprend au moins deux, de préférence toutes les trois réactions i), ii) et iii).

11. Procédé selon l'une quelconque des revendications des 7 à 10, dans lequel les étapes sont mises en œuvre de manière à obtenir au moins un des carburants suivants: le kérosène, le diesel ou l'essence.

12. Procédé selon l'une quelconque des revendications des 7 à 11, **caractérisé en ce qu'**à l'étape B), il y a une alimentation en hydrogène entre la conversion de CO₂ et H₂ en CO et H₂, dans une réaction RWGS, et la conversion de CO et H₂ dans une synthèse Fischer-Tropsch.
